# EUROPÄISCHE PATENTSCHRIFT

(11) **EP 1 703 068 B1**
(45) Veröffentlichungstag und Bekanntmachung des Hinweises auf die Patenterteilung: **24.04.2013**
(21) Anmeldenummer: 06004435.1
(22) Anmeldetag: 04.03.2006
(51) Int. Cl.: E06B 9/02, E06B 5/02, E04G 21/30

(54) **Staubschutzvorrichtung**
Dust protection
Dispositif antipoussière

(30) Priorität: 15.03.2005 DE 202005004286 U
(43) Veröffentlichungstag der Anmeldung: 20.09.2006
(73) Patentinhaber: Airclean Europe Limited, 35099 Burgwald (DE)
(72) Erfinder: Kowalewski, Klaus, 35099 Burgwald (DE)
(74) Vertreter: Buchhold, Jürgen

(56) Entgegenhaltungen:
- EP-A- 0 605 068
- DE-A1- 3 744 535
- US-A- 4 202 201

## Beschreibung

Die Erfindung betrifft eine mobile Staubschutzvorrichtung gemäß Anspruch 1.

Bei Sanierungs- oder Renovierungsarbeiten, aber auch bei Umbauarbeiten, Schreinerarbeiten, Schleifarbeiten u.dgl. fallen regelmäßig große Mengen an Staub und Schmutz an. Dieser verteilt sich gleichmäßig im Raum; selbst durch geschlossene Türen hindurch.

Wird daher eine Wohnung oder ein Gebäudebereich teilsaniert oder -renoviert, beispielsweise im Bad- oder Toilettenbereich, werden die von den Arbeiten nicht betroffenen, meist weiter benutzten bzw. bewohnten Räume ebenfalls stark belastet. Wiederholte Reinigungsarbeiten sind die Folge, was nicht nur zeitaufwendig ist, sondern zudem auch hohe Kosten verursacht. Auch die gesundheitliche und nervliche Belastung ist sehr hoch.

Staubdichtes Abkleben der Türen hilft meist wenig, weil der Raum, in dem die Arbeiten durchzuführen sind, nicht mehr zugänglich ist. Der Einsatz von vorgehängten Folien ist ebenfalls ineffektiv, denn durch diese wird der Durchgang entweder zu sehr verengt oder man er steht doch wieder dauerhaft offen, weil Handwerker mit sperrigen Werkzeugen oder Material den Raum betreten bzw. verlassen müssen.

Um dem zu begegnen hat man Staubschutzvorrichtungen entwickelt, die anstelle der vorhandenen Türen oder Fenster in den Tür- bzw. Fensterrahmen eingebaut werden. DE-U1-200 21 929 offenbart hierzu ein flexibles Verschlußelement aus staubdichtem textilem Gewebe für Tür- oder Fensteröffnungen, dessen Kanten in einer Tür- oder Fensterlaibung bzw. in einem Tür- oder Fensterrahmen befestigbar sind und das mittels eines Reißverschlusses auftrennbar ist.

Ein solches, in dem Türrahmen verspanntes und mit Klebestreifen fixiertes Verschlußelement dichtet zwar den Türdurchgang nahezu vollständig ab. Von Nachteil ist jedoch, dass zum Öffnen der Durchgang nur teilweise freigegeben wird, was beim Transport von sperrigem Material oder größeren Werkzeugen oft hinderlich ist.

Bleibt man an dem textilen Gewebe hängen, kann dieses leicht aus dem Türrahmen ausreißen, an dem - selbst nach regulärer Demontage - oft Kleberreste verbleiben, die aufwendig zu entfernen sind. Problematisch ist ferner, daß Staub und Schmutzpartikel in dem Reißverschluß hängen bleiben. Das Öffnen und Schließen des Verschlußelements wird dadurch behindert, so daß die Tür am Ende doch immer wieder offen gelassen wird.

Aus der DE 37 44 535 A1 ist eine für den dauerhaften Gebrauch im Bereich von Fabrikräumen oder Werkstätten vorgesehene Staubschutztür bekannt, die mit Hilfe von Scharnieren vor einem Mauerdurchbruch schwenkbar befestigt werden kann. Besonders nachteilig ist dabei jedoch, dass die Scharniere unmittelbar am Mauerwerk angebracht werden müssen. Montage und Demontage sind entsprechend umständlich. Ein flexibler Einsatz dieser Tür - beispielsweise auf Baustellen - ist kaum vorstellbar und wenn überhaupt, so nur unter erhöhtem Aufwand möglich.

Eine weitere Staubschutzvorrichtung ist in der EP-A-0605068 offenbart Diese Staubschutzvorrichtung umfasst eine ausziehbare Rahmenhalterung, deren Größe mit Hilfe von Feststellhebeln an Bauöffnungen verschiedener Größe anpassbar ist Soll beispielsweise eine Fensteröffnung mithilfe der Staubschutzvorrichtung abgedichtet werden, sowird die Rahmenhalterung beispielsweise mit einer Staubschutzfolie bespannt und in die entsprechende Fensteröffnung eingesetzt Soll hingegen eine Türöffnung abgedichtet werden, die weiterhin zugänglich sein soll, so kann in die Rahmenhalterung ein weiterer mit Folie bespannter Rahmen eingesetzt werden, der schwenkbar in dieser festgelegt wird. Nachteilig ist es dabei jedoch, dass zwischen den beiden Rahmen stets ein Spalt bleibt, durch den Staub dringen kann. Die in der EP-A-0605068 beschriebene Staubschutzvorrichtung dient in erster Linie dazu, Fenster- oder Türöffnungen, für die noch keine entsprechenden Fenster oder Türen vorhanden sind, abzudichten, bis die entsprechenden Fenster oder Türen geliefert werden. Hingegen macht es keinen Sinn, Fenster- oder Türöffnungen mit bereits vorhandenen Fenstern oder Türen durch diese Staubschutzvorrichtung zu ergänze, da die Staubschutzvorrichtung die Funktion der Fenster oder Türen lediglich ersetzt, nicht aber ergänzt

Ziel der Erfindung ist es, diese und weitere Nachteile des Standes der Technik zu überwinden und eine mobile Staubschutzvorrichtung zu entwickeln, die das Ausdringen von Staub und Schmutz aus Räumen weitestgehend verhindert und im Baustellenbetrieb einfach zu öffnen und zu schließen ist. Gleichzeitig soll nahezu der gesamte öffnungsquerschnitt einer Tür oder eines Fensters als Durchgang zur Verfügung stehen. Angestrebt wird ferner eine kostengünstige Konstruktion, die rasch auf- und abzubauen sowie einfach zu transportieren ist.

Hauptmerkmale der Erfindung sind im kennzeichnenden Teil von Anspruch 1 angegeben. Ausgestaltungen sind Gegenstand der Ansprüche 2 bis 8.

Bei einer mobilen Staubschutzvorrichtung für Durchgänge oder Durchbrüche in Wänden, insbesondere für Türen, mit einem Flächenelement, das vor einem Türrahmen schwenkbar anbringbar ist und in Schließstellung dichtend auf dem Türrahmen aufliegt, wobei das Flächenelement in Scharnieren schwenkbar gelagert ist, sieht die Erfindung vor, dass die Scharniere jeweils an einer Konsole befestigt sind, wobei die Konsole von einer Stütze getragen ist, die eine Teleskopstütze ist und die kraft- und/oder formschlüssig zwischen dem Türrahmen und dem Fußboden fixierbar ist, wobei die Konsole von einem Winkel gebildet ist, der mit zwei Schenkeln flach an der Stirn- und Seitenfläche des Türrahmens anliegt, wobei der auf der Stirnfläche des Türrahmens aufliegende Schenkel das Scharnier trägt und wobei das Flächenelement mit einer permanenten Schließkraft beaufschlagt ist, die von einer Zugfeder erzeugt wird, welche das Flcähenelement gegen den Türrahmen zieht

Auf diese Weise wird das Ausdringen von Staub und Schmutz aus dem zu verschließenden Raum weitestgehend verhindert, denn das Flächenelement schließt den Durchgang stets dichtend ab. Das Öffnen der Vorrichtung ist besonders einfach, weil das Flächenelement schwenkbar gelagert ist. Man muss es daher nur aufschwenken und kann den gesamten Durchgang nahezu vollständig nutzen. Das lästige Öffnen und Schließen von Reißverschlüssen ist daher nicht notwendig. Im Gegenteil: das Flächenelement kann im Zweifel auch ohne Hände geöffnet werden. Ein weiterer

Vorteil besteht darin, daß die Staubschutzvorrichtung vor dem Türrahmen anbringbar ist. Es kann mithin ohne großen Aufwand jederzeit installiert werden.

Zweckmäßig ist das Flächenelement ein Türflügel und größer als der zu verschließende Durchbruch, insbesondere größer als der Türrahmen. Dadurch wird zuverlässig verhindert, daß Staub und Schmutz ausdringen können. Ferner kann man die Staubschutzvorrichtung nahezu universell für Durchbrüche unterschiedlichster Größe einsetzen.

Ein weiterer Aspekt der Erfindung sieht vor, daß das Flächenelement in Scharnieren schwenkbar gelagert ist, wobei jedes Scharnier eine Hülse aufweist, in die das Flächenelement einhängbar ist. Die Staubschutzvorrichtung läßt sich damit jederzeit rasch auf- und abbauen. Die Handhabung ist äußerst einfach.

Mit Vorteil sind die Scharniere vor und/oder neben dem Türrahmen anbringbar. Insbesondere ist jedes Scharnier auf einer Konsole angeordnet, die an oder im Türrahmen festlegbar ist. Eine solche Konstruktion läßt sich mit einfachen Mitteln kostengünstig realisieren.

Eine weitere wichtige Ausgestaltung sieht vor, daß die Scharniere und/oder die Konsolen mittels einer Stütze vor und/oder neben dem Türrahmen anbringbar sind, wobei die Scharniere und/oder die Konsolen an der Stütze befestigbar sind. Dies ermöglicht eine Montage der Staubschutzvorrichtung ohne, daß der Durchbruch oder der Türrahmen beschädigt werden. Nach dem Abbau der Vorrichtung muß nur die bisherige Tür wieder eingehängt werden. Der Montageaufwand ist daher äußerst gering.

Dazu trägt auch bei, wenn die Stütze kraft- und formschlüssig zwischen dem Türrahmen und dem Boden festlegbar ist, insbesondere wenn die Stütze eine Teleskopstütze ist. Dadurch wird nicht nur der Türrahmen bei der Montage der Staubschutzvorrichtung nicht beschädigt. Die Montage läßt sich in kürzester Zeit ohne jedes Werkzeug ausführen, was sich insgesamt günstig auf die Kosten auswirkt.

Konstruktiv ist es günstig, wenn innerhalb der Stütze wenigstens eine Druckfeder vorgesehen ist.

Die Erfindung sieht ferner vor, daß das Flächenelement mit einer permanenten Schließkraft beaufschlagt ist. Dadurch ist sichergestellt, daß die Staubschutzvorrichtung ständig geschlossen ist. Die Schließkraft wird bevorzugt von einer Zugfeder erzeugt, welche das Flächenelement gegen den Türrahmen zieht.

Um die Dichtwirkung der erfindungsgemäßen Staubschutzvorrichtung weiter zu erhöhen, ist zwischen dem Flächenelement und dem Türrahmen eine umlaufende Dichtung vorgesehen.

Für den Transport und die Lagerhaltung ist es von Vorteil, wenn das Flächenelement faltbar oder in wenigstens zwei Teilflächen zerlegbar ist.

Weitere Vorteile ergeben sich, wenn die Scharniere vor und/oder neben dem Türrahmen anbringbar sind, insbesondere wenn jedes Scharnier auf einer Konsole angeordnet ist, die an oder im Türrahmen festlegbar ist. Die gesamte Vorrichtung ist damit einfach handhabbar.

Eine wichtige Ausgestaltung der Erfindung sieht vor, daß die Scharniere und/oder die Konsolen mittels einer Stütze vor und/oder neben dem Türrahmen anbringbar sind. Hierzu sind die Scharniere und/oder die Konsolen bevorzugt an der Stütze befestigbar, wobei letztere kraft- und formschlüssig zwischen dem Türrahmen und dem Boden festlegbar ist. Man erreicht dadurch nicht nur eine äußerst kostengünstige Konstruktion, die rasch auf- und abzubauen ist. Die Staubschutzvorrichtung läßt sich zudem einfach handhaben und transportieren. Insbesondere läßt sich die Staubschutzvorrichtung auch von ungeübten Handwerkern alleine rasch montieren.

Eine Weiterbildung der Erfindung sieht vor, daß das Flächenelement mit einer permanenten Schließkraft beaufschlagt ist. Dies hat den Vorteil, daß das Flächenelement nach jedem Aufschwenken sofort wieder in seine Schließstellung gebracht wird. Der Durchbruch kann daher nie offen stehen.

Weitere Merkmale, Einzelheiten und Vorteile der Erfindung ergeben sich aus dem Wortlaut der Ansprüche sowie aus der folgenden Beschreibung von Ausführungsbeispielen anhand der Zeichnungen. Es zeigen:
- Fig. 1: eine schematische Darstellung einer an einem Türrahmen montierten Staubschutztür,
- Fig. 2: eine Schnittansicht entlang der Linie A-A in Fig. 1,
- Fig. 3: eine Teilansicht eines Scharniers der Staubschutztür,
- Fig. 4: eine schematische Schnittdarstellung einer Teleskopstange.

Die in Fig. 1 allgemein mit 10 bezeichnete Staubschutzvorrichtung ist als Staubschutztür ausgebildet, die in ihrer Schließstellung einen Durchgang D in einer Wand W staubdicht verschließt. Der Durchgang D ist beispielsweise eine Tür T mit einem Türrahmen R und einem (nicht dargestellten) Türblatt.

Die Staubschutztür 10 hat ein in sich starres Flächenelement 20 in Form eines Türflügels 20, der vor dem Türrahmen R schwenkbar gelagert ist. Hierzu sind seitlich neben dem Türflügel 20 zwei Scharniere 30 angeordnet, die jeweils an einer Konsole 40 befestigt sind. Letztere werden von einer rohrförmigen Stütze 50 getragen, die kraft- und formschlüssig zwischen dem Türrahmen R und dem Fußboden B fixierbar ist.

Wie Fig. 2 zeigt, wird die Konsole 40 von einem Winkel 42 gebildet, der mit zwei Schenkeln 43, 44 flach an der Stirn- und Seitenfläche des Türrahmens R anliegt. Zwischen diesem und dem Winkel 42 sind Auflagepolster 45 aus Kunststoff, Schaumstoff o.dgl. angeordnet, damit der Türrahmen R nicht beschädigt wird. Die Auflagepolster 45 sind bevorzugt mit dem Winkel 42 verklebt.

Der auf der wandseitigen (Stirn)Fläche des Türrahmens R aufliegende Schenkel 43 des Winkels 42 trägt endseitig das Scharnier 30, das im wesentlichen von einer Hülse 32 gebildet wird. Diese hat zentrisch eine Durchgangsbohrung 33 zur Aufnahme eines L-förmigen Bolzens 24. Dieser hat einen ersten Schenkel 25, der in der Seitenkante 22 des Türflügels 20 verankert ist. Ein zweiter Schenkei 26 veriäuft parallel zur Seitenkante 22. Er wird - wie in Fig. 3 gezeigt - als Achszapfen von oben drehbar in die Bohrung 33 der Hülse 32 eingesteckt. Der Bolzen 24 und die Hülse 32 bilden das Scharnier 30, wobei das Türblatt 20 mit den Achszapfen 26 jederzeit ein- und ausgehängt werden kann.

Um eine Höhenjustierung für das Türblatt 20 zu erhalten, kann man entweder von unten in die Durchgangsbohrung 33 der Hülse 32 eine (nicht dargestellte) Stützschraube einschrauben, so daß sich der Achszapfen 26 auf der Stützschraube abstützt. Oder man bringt auf den mit einem (nicht näher bezeichneten) Außengewinde versehenen Achszapfen 26 eine Mutter 28 auf, die sich von oben auf der Hülse 32 abstützt (siehe hierzu Fig. 3).

An dem auf der Seitenfläche des Türrahmens R aufliegenden Schenkel 44 des Winkels 42 ist eine Rohrhülse 46 befestigt, deren Innendurchmesser geringfügig größer ist als der Außendurchmesser der rohrförmigen Stütze 50. Die Konsole 40 wird mit der Rohrhülse 46 auf die Stütze 50 aufgeschoben und mittels eines Rastbolzens 48 in einer vorgegebenen Höhe über dem Boden B fixiert. Zur Aufnahme des Rastbolzens 48 sind sowohl in der Rohrhülse 46 als auch in der Stütze 50 Bohrungen 58 eingebracht.

Die Stütze 50 kann - wie in Fig. 1 angedeutet - abschnittsweise mit mehreren Bohrungen 58 versehen sein, die vertikal in gleichmäßigen Abständen liegen. Auf diese Weise kann man die Konsole 40 - je nach den baulichen Gegebenheiten vor Ort - rasch und bequem in unterschiedlichen Höhen festlegen. Man kann allerdings auch nur die Rohrhülse 46 mit einer Bohrung 58 versehen und diese als Gewindebohrung ausführen. Der Rastbolzen 48 ist dann eine Klemmschraube, die in die Gewindebohrung 58 eingeschraubt wird, so daß die Stütze 50 in der Rohrhülse 46 verklemmt wird. Eine über der Bohrung 48 auf der Rohrhülse 46 aufgeschweißte (nicht dargestellte) Mutter stabilisiert die Führung der Klemmschraube 48, so daß die Konsole 40 stets fest an der Stütze 50 montiert werden kann.

Der Winkel 42, die Hülse 32 und die Rohrhülse 46 sind vorzugsweise aus Metall gefertigt und fest miteinander verschweißt. Man kann die Teile 32, 42, 46 aber auch einstückig ausbilden und aus Metall, Kunststoff oder einem Verbundwerkstoff herstellen. Der Türflügel 20 ist bevorzugt aus einem leichten, transparenten Kunststoffmaterial gefertigt.

Die Stütze 50 ist bevorzugt eine Teleskopstütze mit einem unteren Rohrteil 52 und einem darin axial verschieblich geführten oberen Rohrteil 53. Den unteren Abschluß des unteren Rohrteils 52 bildet ein Gummipuffer 54, mit dem sich die Stütze 50 rutschsicher auf dem Boden B abstützt. Das obere Ende des unteren Rohrteils 52 ist zur Aufnahme des oberen Rohrteils 53 offen. Den oberen Abschluß des oberen Rohrteils 53 bildet ein Gummipuffer 55, der an der Unterseite des Türrahmens R zum Anliegen kommt. Das untere Ende des oberen Rohrteils 53 ist von einer Kappe 56 verschossen.

Innerhalb des unteren Rohrteils 52 ist eine Feder 57 angeordnet, die sich am unteren Gummipuffer 54 und an der Kappe 56 des oberen Rohrteils 53 abstützt, so daß beide Rohrteile 52, 53 beim Einsetzen in den Türrahmen von der Feder 57 auseinander gedrückt werden. Die Stütze wird daher zwischen dem Türrahmen R und dem Boden B kraftschlüssig verklemmt. Eine trichterförmige Kunststoffkappe 59 umschließt sowohl den verschieblich gelagerten Rohrteil 53 als auch das obere Ende des unteren Rohrteils 52, so daß dieses stets dicht verschlossen ist.

Zwischen dem Türflügel 20 und dem Türrahmen R ist eine umlaufende Dichtung 60 angeordnet, die beispielsweise am Türflügel 20 befestigt ist. Hierzu verwendet man zweckmäßig ein (nicht dargestelltes) doppelseitiges Klebeband oder man bildet die Dichtung 60 selbstklebend aus. Letztere besteht bevorzugt aus einem relativ weichen, elastisch verformbaren Material, das sich staubdicht an den Türrahmen R anschmiegt.

Eine andere Ausführungsform der erfindungsgemäßen Staubschutztür 10 sieht vor, daß die Dichtung 70 nicht auf dem Türflügel 20, sondern auf dem Türrahmen R aufgebracht wird. Dies ist immer dann von Vorteil, wenn der Türrahmen R vorstehende Zier- oder Randleisten aufweist. Die Dichtung 70 wird in diesem Fall umlaufend auf die höchste Erhebung geklebt. Zudem liegen die Scharniere 30 - wie in Fig. 1 angedeutet - außerhalb der Zier- oder Randleisten, damit der Türflügel 20 rundum abgedichtet auf der höchsten Erhebung des Türrahmens R aufliegen kann. Damit die Scharniere 30 seitlich neben dem Türrahmen R liegen, ist der vordere Schenkel 43 des Winkels 42 entsprechend lang ausgebildet.

Der Querschnitt der Dichtung 60 kann rechteckig sein. Mann kann die Dichtung 60 aber auch prismenförmig oder mit einem halbrunden Querschnitt ausbilden. Wichtig ist, daß sich das Dichtungsprofil stets staubdicht an den Türrahmen R und die im Bereich der Scharniere 30 auf dem Türrahmen R aufliegenden Schenkel 43 des Winkels 42 anpaßt.

Damit die Tür 10 in ihrer Schließstellung den zu verschließenden Raum stets zuverlässig abdichtet, ist zwischen dem Türflügel 20 und der Stütze 50 eine Zugfeder 70 angeordnet, die den Türflügel 20 und die Dichtung 60 permanent gegen den Türrahmen R zieht. Auf diese Weise wird die Tür 10 nicht nur permanent dicht geschlossen. Sie wird, wenn Sie geöffnet worden ist, gleich wieder geschlossen, so daß das Ausdringen von Staub und Schmutz aus dem Raum weitestgehend verhindert wird.

Zur Festlegung der Feder 70 ist an der Stütze 50 ein Ring 72 vorgesehen, in den das eine Ende der Feder 70 einhängbar ist. Das andere Ende der Feder 70 wird mit dem Türflügel 20 verbunden, beispielsweise mit einem Haken 74.

Man erkennt in Fig. 1, daß die Fläche des Türflügels 20 stets so groß ist, daß der Türrahmen R großzügig überdeckt wird. Die Staubschutztür 10 paßt daher auf nahezu alle gängigen Türrahmen R und kann universell eingesetzt werden.

Um den Transport zu erleichtern, kann man den Türflügel 20 zwei- oder mehrteilig ausbilden. Die einzelnen (nicht näher dargestellte) Flügelteile können gelenkig miteinander verbunden sein, insbesondere durch großflächige (ebenfalls nicht gezeigte) Film- oder Folienscharniere, so daß man die Tür 10 falten kann, die gesamte Türfläche jedoch stets staubdicht ist. Die Fixierung der Flügelteile erfolgt durch seitlich aufsteckbare Riegel oder U-Profile. Ferner kann man im Bereich einer jeden Knickstelle ein Scharnier 30 vorsehen, so daß der Türflügel 20 beim Einhängen in die Scharniere 30 sich selbst stabilisiert.

Die Montage der erfindungsgemäßen Staubschutztür 10 ist äußerst einfach: Zunächst wird die Teleskopstütze 50 montiert, indem das obere Rohrteil 53 in das untere Rohrteil 52 gesteckt wird. Anschließend wird auf jedes Rohrteil 52, 53 eine Konsole 40 aufgesetzt, wobei die Rohrhülsen 46 mit den Rastbolzen 48 in den Bohrungen 58 fixiert werden.

Sie so vorbereitete Stütze 50 - die je nach Anwendungsfall auch werkseitig vormontiert sein kann - wird nun seitlich in den Türrahmen R eingesetzt, wobei sich der untere Rohrteil 52 auf dem Boden und der obere Rohrteil 53 an dem oberen Ende des Türrahmens R abstützen. Die in der Stützte integrierte Feder 57 drückt dabei die Rohrteile 52, 53 permanent auseinander, so daß die Stütze kraft- und formschlüssig fixiert wird. Die endseitig ausgebildeten Gummipuffer 54, 55 sorgen für einen festen Halt, selbst auf glatten Oberflächen.

Beim Einsetzen der Stütze 50 in den Türrahmen R ist lediglich darauf zu achten, daß die Winkel 42 der Konsolen 40 mit den Schenkeln 43, 44 flach auf den Stirn- und Seitenflächen des Türrahmens R aufliegen.

Anschließend wird der Türflügel 20 mit seinen Achszapfen 26 in die Hülsen 32 der Scharniere 30 eingehängt und mit der Dichtung 60 versehen, wenn diese - beispielsweise bei Standardtürrahmen R - nicht ebenfalls bereits werkseitig vormontiert ist.

Wesentliche Vorteile der Erfindung stellen sich wie folgt dar:
■ Die Staubschutztür 10 ist für alle gängigen Türgrößen mit Abmessungen bis 1 m Breite und 2,05 m Höhe universell einsetzbar. Bei Bedarf können jederzeit auch Sondergrößen angefertigt werden.
■ Die Tür 10 ist leicht montierbar und kann von nur einer Person in kurzer Zeit aufgebaut werden.
■ Es müssen keine großflächigen Klebestreifen verwendet werden, die nach dem Abbau der Tür 10 Klebstellen am Türrahmen R hinterlassen.
■ Die Tür 10 kann rechts und links angeschlagen werden.
■ Das Durchgehen durch die Tür 10 ist äußerst einfach, weil diese aufgrund ihres geringen Gewichst leicht geöffnet werden kann. Ein Griff oder ein hinderlicher Reißverschluß ist nicht notwendig. Das Schließen der Tür 10 übernimmt die Feder 70, die zudem eine permanente Schließkraft erzeugt.
■ Zur Sicherheit ist der Türflügel 20 transparent ausgebildet. Man kann daher jederzeit erkennen, was in dem betreffenden Raum vorgeht.
■ Die Tür 10 ist überdies schlagfest ausgebildet, was sich günstig auf die Arbeitssicherheit und die Lebensdauer auswirkt.
■ Ein weitere wichtiger Vorteil besteht darin, daß die Tür 10 im Gegensatz zu den textilen Staubschutztüren leicht zu reinigen ist, denn die insgesamt glatten Türfiächen lassen sich rasch und bequem abwischen oder abspülen.
■ Der Türflügel 20 ist bei Bedarf zusammenfaltbar und daher sehr einfach zu transportieren.

Die Erfindung ist nicht auf eine der vorbeschriebenen Ausführungsformen beschränkt, sondern in vielfältiger Weise abwandelbar. So kann man die Staubschutzvorrichtung 10 auch in Fenstern oder Wanddurchbrüchen einsetzen. Die Stütze 50 muß nicht zwingend zweiteilig ausgebildet sein, man kann diese auch dreiteilig ausbilden, wobei das obere und untere Ende der Stütze von einer Federkraft nach außen gedrückt wird, so daß die gesamte Tür 10 im Türrahmen R einen stets sicheren Halt findet.

Innerhalb der Stütze 50 kann anstelle der mechanischen Feder 70 eine Gasdruckfeder eingebaut sein. Der Querschnitt der Stütze 50 muß nicht zwingend rund sein. Mann kann auch einen eckigen Querschnitt wählen, wobei die Rohrhülsen 46 entsprechend anzupassen sind. Die dadurch gegebene Drehsicherung kann die Montage weiter vereinfachen.

Eine weitere Bauform kann vorsehen, daß das obere und untere Rohrteil 52, 53 der Stütze 50 über eine Schraubverbindung miteinander verbunden sind, so daß man die Stütze 50 durch einfaches Auseinanderdrehen der Teile 52, 53 in der Öffnung D oder der Tür T fixieren kann.

Um den Türflügel 20 auch an seiner bodennahen Unterkante abzudichten, kann man dort ein (nicht dargestelltes) elastisches Dichtprofil anbringen, das beim Öffnen und Schließen der Tür 10 über den Boden B gleitet.

Man erkennt, daß eine Staubschutzvorrichtung 10 für Türen T ein Flächenelement 20 hat, das größer ist als ein Türrahmen R der Tür T. Es wird als Türflügel in Scharnieren 30 schwenkbar vor dem Türrahmen R angebracht und liegt in Schließstellung dichtend auf dem Türrahmen R auf. Um einen schnellen Auf- und Abbau zu ermöglichen, weist jedes Scharnier 30 eine Hülse 32 auf, in die das Flächenelement 20 einhängbar ist, wobei jede Hülse 32 auf einer Konsole 40 angeordnet ist, die mittels einer Teleskopstütze 50 an oder im Türrahmen R festlegbar sind. Die Stütze 50 wird kraft- und formschlüssig zwischen dem Türrahmen R und dem Boden B fixiert. Damit kein Staub und Schmutz aus der Tür T austreten kann, ist zwischen dem Türflügel 20 und dem Türrahmen R eine umlaufende Dichtung 60 vorgesehen. Ferner wird das Flächenelement 20 mit einer permanenten Schließkraft beaufschlagt, so daß die Tür 10 stets geschiossen ist

### Bezugszeichenliste

| | | | |
|---|---|---|---|
| B | Fußboden | 44 | Schenkel |
| D | Durchgang | 45 | Auflagepolster |
| R | Türrahmen | 46 | Rohrhülse |
| T | Tür | 48 | Rastbolzen |
| W | Wand | 50 | Stütze |
| 10 | Staubschutzvorrichtung/ Staubschutztür | 52 | unteres Rohrteil |
| | | 53 | oberes Rohrteil |
| 20 | Türflügel | 54 | Gummipuffer |
| 22 | Seitenkante | 55 | Gummipuffer |
| 24 | Bolzen | 56 | Kappe |
| 25 | Schenkel | 57 | Feder |
| 26 | Schenkel / Achszapfen | 58 | Bohrungen |
| 30 | Scharnier | 59 | Kunststoffkappe |
| 32 | Hülse | 60 | Dichtung |
| 33 | Durchgangsbohrung | 70 | Feder |
| 40 | Konsole | 72 | Ring |
| 42 | Winkel | 74 | Haken |
| 43 | Schenkel | | |

## Patentansprüche

1. Mobile Staubschutzvorrichtung (10) für Durchgänge oder Durchbrüche (D) in Wänden (W) mit einem Flächenelement (20), das vor einem Türrahmen (R) schwenkbar anbringbar ist und in Schließstellung dichtend auf dem Türrahmen (R) aufliegt, wobei das Flächenelement (20) in Scharnieren (30) schwenkbar gelagert ist, **dadurch gekennzeichnet, dass** die Scharniere (30) jeweils an einer Konsole (40) befestigt sind,
■ wobei die Konsole (40) von einer Stütze (50) getragen ist, die eine Teleskopstütze ist und die kraft- und/oder formschlüssig zwischen dem Türrahmen (R) und dem Fußboden (B) fixierbar ist,
■ wobei die Konsole (40) von einem Winkel (42) gebildet ist, der mit zwei Schenkeln (43, 44) flach an der Stirn- und Seitenfläche des Türrahmens (R) anliegt,
■ wobei der auf der Stirnfläche des Türrahmens (R) aufliegende Schenkel (43) das Scharnier (30) trägt und
■ wobei das Flächenelement (20) mit einer permanenten Schließkraft beaufschlagt ist, die von einer Zugfeder (70) erzeugt wird, welche das Flächenelement (20) gegen den Türrahmen (R) zieht.

2. Vorrichtung nach Anspruch 1, **dadurch gekennzeichnet, dass** das Flächenelement (20) ein Türflügel ist

3. Vorrichtung nach Anspruch 1 oder 2, **dadurch gekennzeichnet, dass** das Flächenelement (20) größer ist als der zu verschließende Durchbruch (D), insbesondere größer als der Türrahmen (R).

4. Vorrichtung nach einem der Ansprüche 1 bis 3, **dadurch gekennzeichnet, dass** jedes Scharnier (30) eine Hülse (32) aufweist, in die das Flächenelement (20) einhängbar ist.

5. Vorrichtung nach einem der Ansprüche 1 bis 4, **dadurch gekennzeichnet, dass** innerhalb der Stütze (50) wenigstens eine Druckfeder (57) vorgesehen ist

6. Vorrichtung nach einem der Ansprüche 1 bis 5, **dadurch gekennzeichnet, dass** zwischen dem Flächenelement (20) und dem Türrahmen (R) eine umlaufende Dichtung (60) vorgesehen ist.

7. Vorrichtung nach einem der Ansprüche 1 bis 6, **dadurch gekennzeichnet, dass** das Flächenelement (20) faltbar ist

8. Vorrichtung nach einem der Ansprüche 1 bis 7, **dadurch gekennzeichnet, dass** das Flächenelement (20) in wenigstens zwei Teilflächen zerlegbar ist

## Claims

1. Mobile dust guard (10) for passages or openings (D) in walls (W) comprising a panel element (20) which can be pivotably attached in front of a door frame (R) and rests in a sealing manner on the door frame (R) in the closed position, the panel element (20) being pivotably mounted on hinges (30), **characterised in that** the hinges (30) are each fastened to a bracket console (40),
• the bracket console (40) being carried by a support (50) which is a telescopic support and can be fixed between the door frame (R) and the floor (B) with a positive and/or non-positive fit,
• the bracket console (40) being formed from an angle bracket (42) which rests with two arms (43, 44) flat on the end and side faces of the door frame (R),
• the arm (43) resting on the end face of the door frame (R) carrying the hinge (30)
• and that the panel element (20) is subjected to a permanent clamp force which is generated by a tension spring (70), which pulls the panel element (20) against the door frame (R).

2. Device according to claim 1, **characterised in that** the panel element (20) is a door leaf.

3. Device according to either claim 1 or claim 2, **characterised in that** the panel element (20) is larger than the opening (D) to be sealed, in particular larger than the door frame (R).

4. Device according to any of claims 1 to 3, **characterised in that** each hinge (30) comprises a sleeve (32) into which the panel element (20) can be hooked.

5. Device according to any of claims 1 to 4, **characterised in that** at least one compression spring (57) is provided inside the support (50).

6. Device according to any of claims 1 to 5, **characterised in that** a circumferential seal (60) is provided between the panel element (20) and the door frame (R).

7. Device according to any of claims 1 to 6, **characterised in that** the panel element (20) can be folded.

8. Device according to any of claims 1 to 7, **characterised in that** the panel element (20) can be dismantled into at least two subpanels.

## Revendications

1. Dispositif anti-poussière mobile (10) pour des passages ou des brèches (D) dans des murs (W) avec un élément de surface (20) qui peut être amené à pivoter devant un châssis de porte (R) et s'applique en position de fermeture de manière étanche sur le châssis de porte (R), dans lequel l'élément de surface (20) est monté à pivotement dans des charnières (30), **caractérisé en ce que** les charnières (30) sont fixées respectivement sur une console (40),
• dans lequel la console (40) est supportée par un appui (50), qui est un appui télescopique et peut être fixé par adhérence et/ou adaptation de formes entre le châssis de porte (R) et le plancher (B),
• dans lequel la console (40) est formée par un angle (42) qui s'applique par deux ailes (43, 44) à plat sur la surface avant et la surface latérale du châssis de porte (R),
• dans lequel la branche (43) s'appliquant sur la surface frontale du châssis de porte (R) porte la charnière 30, et
• dans lequel l'élément de surface (20) est sollicité par une force de fermeture permanente qui est produite par un ressort de traction (70) qui tire l'élément de surface (20) contre le châssis de porte (R).

2. Dispositif selon la revendication 1, **caractérisé en ce que** l'élément de surface (20) est un battant de porte.

3. Dispositif selon la revendication 1 ou la revendication 2, **caractérisé en ce que** l'élément de surface (20) est plus grand que la brèche (D) à fermer, en particulier supérieur au châssis de porte (R).

4. Dispositif selon l'une quelconque des revendications 1 à 3, **caractérisé en ce que** chaque charnière (30) présente une douille (32) à laquelle l'élément de surface (20) peut être suspendu.

5. Dispositif selon l'une quelconque des revendications 1 à 4, **caractérisé en ce qu'**il est prévu à l'intérieur de l'appui (50) au moins un ressort de compression (57).

6. Dispositif selon l'une quelconque des revendications 1 à 5, **caractérisé en ce qu'**il est prévu entre l'élément de surface (20) et le châssis de porte (R) un joint d'étanchéité périphérique (60).

7. Dispositif selon l'une quelconque des revendications 1 à 6, **caractérisé en ce que** l'élément de surface (20) est pliable.

8. Dispositif selon l'une quelconque des revendications 1 à 7, **caractérisé en ce que** l'élément de surface (20) peut être décomposé en au moins deux faces partielles.
